# EUROPÄISCHE PATENTSCHRIFT

(11) **EP 2 364 778 B1**
(45) Veröffentlichungstag und Bekanntmachung des Hinweises auf die Patenterteilung: **08.05.2013**
(21) Anmeldenummer: 11001885.0
(22) Anmeldetag: 07.03.2011
(51) Int. Cl.: B01L 9/06, G09F 3/00

(54) **Blutampullenhaltevorrichtung**
Blood ampoule holding device
Dispositif de retenue d'ampoules de sang

(30) Priorität: 10.03.2010 DE 102010010854
(43) Veröffentlichungstag der Anmeldung: 14.09.2011
(73) Patentinhaber: GAPLAST GmbH, D-82442 Altenau (DE)
(72) Erfinder: Gross, Dirk, 82467 Garmisch-Partenkirchen (DE)
(74) Vertreter: Flosdorff, Jürgen

(56) Entgegenhaltungen:
- US-A- 5 577 653
- US-A- 5 581 924
- US-A1- 2007 175 841
- US-B1- 6 212 808

## Beschreibung

Die Erfindung betrifft eine Blutampullenhaltevorrichtung gemäß dem Oberbegriff des Patentanspruchs 1.

Wenn einer Person Blut abgenommen wird, besteht das Problem, dass die mit Blut gefüllte Ampulle (bzw. Ampullen) dieser Person zur weiteren Behandlung oder Versorgung zweifelsfrei zugeordnet werden muss, damit z.B. im Falle einer notwendigen Bluttransfusion Blut der richtigen Blutgruppe verabreicht werden kann. Eine zuverlässige sichere Zuordnung von Blutampullen zu den zugehörigen Personen ist bisher in vielen Fällen nicht gewährleistet.

Beispielsweise wird bei schweren Verkehrsunfällen dem Verunglückten am Unfallort häufig Blut entnommen, damit nach dem Transport in ein Krankenhaus möglichst schnell lebensrettende Maßnahmen ergriffen werden können, wobei der Zeitfaktor für die Rettung des Patienten entscheidend sein kann. Dabei stehen bisher keine Hilfsmittel zur Verfügung, um die Blutampullen so mit dem Patienten zu transportieren, dass sie nicht verloren gehen oder verwechselt werden können. Im Falle von mehreren Verletzten ist nach einem Transport der Patienten und der mit Blut gefüllten Laborröhrchen die Verwechslungsgefahr groß, wobei auch eine Markierung der Blutampullen, sofern in der Hektik der Notfallversorgung am Unfallort hierzu überhaupt Gelegenheit besteht, eine spätere Verwechslung nicht ausschließen kann. Bei großen Verkehrsunfällen mit vielen Verletzten, z.B. bei Bus- oder Zugunglücken, ist daher eine Blutentnahme an der Unfallstelle wegen der fehlenden Möglichkeit der späteren Zuordnung zu den einzelnen Personen sehr problematisch, so dass die Blutentnahme oft erst im Krankenhaus erfolgt und möglicherweise lebensrettende Maßnahmen zu spät kommen können.

Auch in einer Klinik kann es zu einer falschen Zuordnung von Laborröhrchen mit einer Blutprobe oder beispielsweise einer Urinprobe kommen, beispielsweise durch eine fehlerhafte Kennzeichnung mit falschem Namen oder falscher Zuordnung der mit Namen versehenen Ampulle zu einem anderen Patienten infolge mangelhafter Aufmerksamkeit des Klinikpersonals.

US 2007/0175841 A1 offenbart eine Blutampullenhaltevorrichtung, die am Arm eines Blutspenders befestigbar ist, wobei die Blutampullen bei der Blutentnahme in rundum geschlossene Hülsen einer Platte eingesteckt werden. Die Blutampullen können dabei zusätzlich durch Löcher einer hochgeklappten Schutzwand durchgesteckt sein, um die Finger der die Blutabnahme durchführenden Person vor einer Verletzung durch eine Nadel zu schützen, die durch den Stopfen der Blutampullen gedrückt wird. Bei einer Ausführungsform ist außer den Hülsen zur Befestigung der Blutampullen auch ein Halteclip zur Befestigung eines Nadelsystems vorgesehen. Die Platte ist mit einem gesonderten Band verbindbar, um eine Schlaufe zu, deren Größe jedoch nicht einstellbar ist.

US 5,581,924 A offenbart ein Armband mit einer Tasche, in die eine Identifikationskarte einsetzbar ist. US 6,212,808 D1 offenbart ebenfalls ein Identifikationsarmband z.B. für Babys, mit einem sägezahnförmigen Endabschnitt des Bandes, der in einem Schlitz der die Identifikationsmerkmale tragenden Platte fixiert wird.

Der vorliegenden Erfindung liegt die Aufgabe zugrunde, eine sichere und dabei kostengünstige Lösung für die obigen Probleme anzugeben.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht eine Haltevorrichtung für Blutampullen und dergleichen vor, die eine Platte mit einer Fixiereinrichtung für die Ampullen und ein Band aufweist, deren Endbereich mit der Platte zu einer geschlossenen Schlaufe einstellbarer Größe lösbar verbindbar ist. Die Platte mit den daran befestigten Ampullen lässt sich mit Hilfe des Bandes an einem Arm oder einem Bein des Patienten befestigen, wodurch die Ampullen sicher mit dem Patienten verbunden sind, bis der Patient medizinisch versorgt werden kann. Die Platte wird bevorzugt mit Hilfe des Bandes vor der Blutentnahme am Patienten befestigt, so dass die gefüllten Blutampullen unverlierbar an der Platte und damit am Patienten befestigt werden können. Die Blutampullen können damit weder am Unfallort noch während des Transports verloren werden oder mit Blutampullen anderer Patienten verwechselt werden, so dass sie im Krankenhaus für die weitere Behandlung und/oder Untersuchung zur Verfügung stehen.

Auch im Krankenhaus kann im Falle einer Blutentnahme das oder die Laborröhrchen mittels der erfindungsgemäßen Haltevorrichtung direkt am Patienten befestigt werden.

Die erfindungsgemäße Haltevorrichtung löst nicht nur das Problem einer sicheren Zuordnung von Blutampullen zu der Person, von der das Blut stammt, sondern an der Platte kann nach einem weiteren Vorschlag der Erfindung auch eine Tasche angeformt sein, in die ein USB-Stick in einem leichten Klemmsitz einsteckbar ist.

Außerdem kann die Platte wenigstens einen doppelwandigen Abschnitt haben, in den eine Patientenscheckkarte und/oder z.B. ein Impfpass, Allergiepass, ein Medikament, Notrufnummern etc. einsteckbar sind, die ebenfalls in einem Klemmsitz in der Tasche stecken.

Damit ist die erfindungsgemäße Haltevorrichtung auch als Vorsorgemaßnahme beispielsweise in einem Altersheim oder Kindergarten geeignet, indem einer Person eine bestimmte, mit Namen versehene Haltevorrichtung zugeordnet wird, die beispielsweise auf einem USB-Stick wichtige Informationen der Krankengeschichte der Person und auf einer Patientenscheckkarte weitere Angaben enthält. Im Notfall wird die Haltevorrichtung mit diesen Informationen schlaufenförmig an der Person befestigt, so dass sie zusammen mit diesen Informationen und z.B. im Falle eines Unfalls gegebenenfalls mit Blutampullen in ein Krankenhaus eingeliefert werden kann. Die Platte hat ein Namenfeld zur Beschriftung mit einem Stift oder zum Anbringen eines Namenschildes. Außerdem hat die Platte eine beschreibbare Rückseite.

Erfindungsgemäß bestehen die Platte und das Band aus einem gummiartigen Material wie beispielsweise PUR oder thermoplastischem TPE. Die Platte und das Band sind einstückig hergestellt, und zwar im Spritzgussverfahren.

Außerdem sieht die Erfindung vor, dass die Fixiereinrichtung aus mehreren in Längsrichtung der Platte nebeneinander angeordneten Paaren von im wesentlichen senkrecht von der Platte abstehenden Stegen mit aufeinander zuweisenden, hakenförmigen Enden besteht, zwischen denen jeweils eine Ampulle festklemmbar ist. Zum Entformen der spritzgegossenen Haltevorrichtung befindet sich in der Platte jeweils zwischen den Stegen ein Fenster in der Platte.

In einer anderen nicht Teil Ausgestaltung der Erfindung besteht die Fixiereinrichtung aus wenigstens einem aus gummiartigen Material hergestellten, sich in Längsrichtung der Platte erstreckenden Fixierband, wobei die Blutampullen zwischen die Platte und das Fixierband gesteckt und von dem Fixierband an die Platte angedrückt werden.

Grundsätzlich kann das Fixierband von der aus gummiartigem Material bestehenden Platte frei geschnitten sein, wobei die beidseitigen längs gerichteten Einschnitte nahezu keine Kosten verursachen.

Bevorzugt ist jedoch, dass von der Platte zwei kurze Stege abstehen, an denen das Fixierband befestigt ist. Das Fixierband wird dabei zweckmäßigerweise an den Stegen angespritzt.

Diese Ausbildung hat den Vorteil, dass das Fixierband einen kleinen Abstand von der Platte hat, so dass die Ampullen leichter zwischen die Platte und das Fixierband eingesteckt werden können.

Das Fixierband kann dabei in Längsrichtung gesehen eine leichte Bogenform haben, um eine übermäßige Spannung in dem Fixierband zu verhindern, wenn die Haltevorrichtung z.B. am Arm oder einem Bein eines Patienten befestigt wird, wobei die Platte stark gebogen wird und das radial außen liegende Fixierband entsprechend gespannt wird.

Bei einer weiteren nicht erfindungsgemäßen Ausführungsform sind als Fixiereinrichtung Röhrchen an der Platte angeformt, in die Ampullen in einem leichten Klemmsitz einsteckbar sind.

Grundsätzlich wird jede geeignete Fixiereinrichtung zum lösbaren Befestigen von Labörröhrchen an der Platte beansprucht.

Weiter wird erfindungsgemäß vorgeschlagen, dass vorzugsweise über der Fixiereinrichtung für jede zu befestigende Blutampulle (oder Laborröhrchen für eine Urinprobe oder dergleichen) ein Vorsprung an der Platte angeformt ist, der einen muldenförmigen Rand zur Anlage an der Wand einer Ampulle hat. Im Falle der von der Platte abstehenden Stegpaare ist dieser Vorsprung mit dem muldenförmigen Rand auf die Längsachse einer aufzunehmen Blutampulle zentriert. Es kann auch ein Vorsprung unter der Fixiereinrichtung vorgesehen sein, wobei "oben" und "unten" sich auf die dem Betätigungsabschnitt der Ampulle und deren Kopfabschnitt beziehende Breitenrichtung der Platte bezieht.

Am unteren Randbereich der Platte können Auflageelemente für die Ampullen angeformt sein, die kreisförmige Aussparungen aufweisen, deren Größe im wesentlichen dem Kopfbereich der Ampullen entspricht, so dass jede Ampulle mit einem auf den Kopfbereich folgenden Schulterabschnitt auf dem zugehörigen Auflageelement aufliegt bzw. an diesem anliegt. Die Auflageelemente können über ein Filmscharnier mit der Platte verbunden sein, so dass sie in Anlage an diese gedrückt werden können.

Infolge des muldenförmigen Vorsprungs und des Auflageelementes sind die Ampullen in ihrer Lage sicher an der Platte fixiert.

Das Band, das an einem seitlichen Ende der Platte angeformt ist, hat erfindungsgemäß einen zum freien Ende hin reichenden Abschnitt mit sägezahnförmiger Kontur, mit der das Band in einer Schlüsselloch-ähnlichen Aussparung einer Lasche fixierbar ist, die an dem anderen seitlichen Rand der Platte angeformt ist. Das Band wird dabei mit der sägezahnförmigen Kontur durch den breiten Bereich der Schlüsselloch-ähnlichen Aussparung hindurchgeführt und soweit angezogen, dass die Platte und das Band ringförmig z.B. den Arm oder das Bein des Patienten fest umgreift, wobei das sägezahnförmige Band dann in den schmalen Bereich der Schlüsselloch-ähnlichen Aussparung gezwängt wird, so dass die so gebildete Schlaufe sicher und unverlierbar am Patienten befestigt ist. Auf dieselbe Weise kann die Haltevorrichtung auch an einem z.B. einem Patienten fest zugeordneter Gegenstand (z.B. an dessen Bett) befestigt werden.

Die Erfindung sieht eine kostengünstige Aufbewahrungs- und Haltevorrichtung für Laborröhrchen und gegebenenfalls Patientendaten vor, die wegen ihrer geringen Kosten als Einmalartikel oder Wegwerfprodukt benutzt werden kann.

Die Haltevorrichtung kann auch von Soldaten mitgeführt werden, deren medizinische Daten mittels des an der Platte befestigten USB-Sticks im Notfall sofort verfügbar sind. Die Platte der Haltevorrichtung kann für militärische Anwendungen mit Solarzellen und einem GPS-Chip versehen sein.

Da die im wesentlichen aus der flachen Platte und dem Band bestehende Haltevorrichtung im zusammengelegten Zustand nur eine geringe Dicke hat, kann sie bequem in einer Tasche mitgeführt werden.

Weitere Einzelheiten der Erfindung ergeben sich aus der nachfolgenden Beschreibung der bevorzugten Ausführungsformen sowie anhand der Zeichnungen. Dabei zeigen:
Figuren 1A bis 1D verschiedene Ansichten einer erfindungsgemäßen Ausführungsform der
   Haltevorrichtung;
Figuren 2A bis 2D verschiedene Ansichten nicht erfindungsgemäßen zweiten Ausführungsform der
   Haltevorrichtung,
Figuren 3A bis 3D verschiedene Ansichten einer andere nicht erfindungsgemäßen Ausführungsform und
Figuren 4A bis 4D verschiedene Ansichten dieser anderen Ausführungsform mit Blutampullen und Patienten-Scheckkarte.

Die Figuren 1A bis 1D zeigen, dass die Haltevorrichtung einen als Platte bezeichneten breiteren Abschnitt 1 aufweist, an dessen seitlichen Enden einerseits ein Band 2 und andererseits eine Lasche 3 einstückig angeformt sind. Die Haltevorrichtung besteht aus einem biegsamen, bevorzugt gummielastischen Material, beispielsweise aus PUR oder thermoplastischem TPE.

An einer Seite der Platte 1 sind nebeneinander liegend Fixiereinrichtungen für Blutampullen oder sonstige Laborröhrchen 4 angeformt. Diese Fixiereinrichtungen bestehen bei der Ausführungsform der Figur 1 aus Paaren von Klemmarmen 5 mit aufeinander zu weisenden, hakenförmigen Enden 6, zwischen denen jeweils eine Blutampulle oder dergleichen festklemmbar ist. Dabei wird die Blutampulle 4 jeweils gegen schräge Außenflächen 7 der hakenförmigen Enden gedrückt, so dass sich die Klemmarme 5 spreizen und nach Durchgang der jeweiligen Blutampulle 4 um diese mit ihren hakenförmigen Enden 6 wieder schließen.

Bevorzugt über den Klemmarmen ist für jede Blutampulle ein Vorsprung 8 mit einem muldenförmigen Rand an der Platte 1 angeformt, dessen Krümmung im wesentlichen der Rundung der Blutampulle 4 entspricht, so dass sich diese an den muldenförmigen Rand anlegt, wenn sie von den Haltearmen 5 fixiert ist.

Außerdem ist unter jedem Paar Haltearme 5 ein Auflageelement 9 angeformt, das eine kreisförmige Aussparung 10 zum Durchtritt des Kopfendes 11 der Blutampullen 4 hat.

An einer Seite ist im Anschluss an die Fixiereinrichtungen für die Blutampullen 4 eine Tasche 12 angeformt, in die ein USB-Stick in einem leichten Klemmsitz einsteckbar ist. Außerdem hat die Platte 1 hinter den beiden in Figur 1B linken Fixiereinrichtungen 5 einen doppelwandigen Abschnitt 25, in den eine mit dem Bezugszeichen 13 in den Figuren 4B und 4C bezeichnete Patienten-Scheckkarte in einem Klemmsitz einsteckbar ist. Eine freie Endfläche 14 ist zur Beschriftung mit dem Namen des Patienten vorgesehen.

Zwischen den Fixiereinrichtungen hat die Platte 1 geschwächte Querlinien 15 nach Art von Filmscharnieren, die das Biegen der Platte 1 erleichtern. Im Bereich der doppelwandigen Tasche für die Patienten-Scheckkarte 13 ist keine Schwächungslinie ausgebildet.

Das Band 2 hat einen sich über mehr als die Hälfte erstreckenden, zum freien Ende hin verlaufenden Bereich 16 mit sägezahnförmiger Randkontur und ein sich keilartig verjüngendes Ende 17, das in den breiten Bereich 18 einer Schlüsselloch-ähnlichen Aussparung 19 in der Lasche 3 einsteckbar ist. Zur Befestigung der Haltevorrichtung z.B. am Arm eines Patienten, wird das Band 2 in der Schlüsselloch-ähnlichen Aussparung fest gezogen und dann in den schmalen Bereich 20 gezwängt, so dass die Haltevorrichtung unverlierbar am Arm des Patienten befestigt ist.

Bei der nicht erfindungsgemäßen Ausführungsform der Figuren 2A bis 2D ist anstelle der Haltearme 5 ein elastisches Band 21 vorgesehen, mit dem alle Blutampullen 4 auf der Platte 22 fixierbar sind. Von der Platte 22 stehen einstückig angeformte Stege 24 ab. An den freien Enden der Stege 24 ist das elastische Band 21 angespritzt. Das Band 21 kann im entspannten Zustand eine nach außen gewölbte Form haben, um eine zu große Spannung in dem Band 21 bei der schlaufenförmigen Befestigung der Haltevorrichtung zu vermeiden. Abgesehen davon, dass das elastische Band 21 die Haltearme 5 ersetzt, entspricht diese Ausführungsform derjenigen der Figur 1.

Die nicht erfindungsgemäßen Ausführungsform der Figuren 3A bis 3D enthält an der Platte angeformte Röhrchen 26, deren Boden 27 ein kreisrundes Loch 28 zum Durchtritt des Kopfendes 11 der Ampullen 4 hat. Die Ampullen 4 werden in einen Klemmsitz in die Röhrchen 26 eingesteckt. Die Elemente 8 und 9 der ersten und zweiten Ausführungsform sind hier nicht vorgesehen.

Es wird betont, dass die Erfindung nicht auf die beschriebenen und dargestellten Ausführungsformen beschränkt ist.

## Patentansprüche

1. Blutampullenhaltevorrichtung mit einer Platte (1) mit einer Fixiereinrichtung (5) für die Blutampullen (4) und einem Band (2), das mit der Platte (1) zu einer Schlaufe lösbar verbindbar ist,
**dadurch gekennzeichnet,**
**dass** die Fixiereinrichtung mehrere in Längsrichtung der Platte nebeneinander angeordnete Paare von im wesentlichen senkrecht von der Platte abstehenden Stegen (5) mit aufeinander zu weisenden, hakenförmigen Enden (6) aufweist, zwischen denen jeweils eine Ampulle (4) festklemmbar ist, wobei zwischen den Paaren von Stegen (5) jeweils ein Fenster aus der Platte (1) ausgespart ist,
**dass** über und/oder unter den Paaren von Stegen (5) jeweils ein Vorsprung (8) an der Platte (1) angeformt ist, der einen muldenförmigen Rand zur Anlage an der Wand einer Ampulle (4) hat,
**dass** der Endabschnitt (16) des Bandes (2) eine sägezahnförmige Kontur aufweist, mit der das Band (2) in einer Schlüsselloch ähnlichen Aussparung (19) in einer an der Platte (1,22) angeformten Lasche (3) fixierbar ist, um eine Schlaufe einstellbarer Größe zu bilden, und
**dass** die Blutampullenhaltevorrichtung einstückig im Spritzgussverfahren aus einem gummiartigen Material hergestellt ist.

2. Blutampullenhaltevorrichtung nach Anspruch 1,
**dadurch gekennzeichnet,**
**dass** am unteren Randbereich der Platte (1,22) Auflageelemente (9) für die Ampullen (4) angeformt sind, die kreisförmige Aussparungen (10) für den Kopfbereich (11) der Ampullen (4) aufweisen.

3. Blutampullenhaltevorrichtung nach Anspruch 1 oder 2,
**dadurch gekennzeichnet,**
**dass** an der Platte (1) eine Tasche (12) angeformt ist, in die ein USB-Stick in einem leichten Klemmsitz einsteckbar ist.

4. Blutampullenhaltevorrichtung nach einem der Ansprüche 1 bis 3,
**dadurch gekennzeichnet,**
**dass** die Platte (1) ferner einen doppelwandigen Abschnitt aufweist, in den eine Patienten-Scheckkarte (13) einsteckbar ist.

5. Blutampullenhaltevorrichtung nach einem der Ansprüche 1 bis 4,
**dadurch gekennzeichnet,**
**dass** die Platte (1) ferner ein Namenfeld (14) aufweist.

## Claims

1. A blood ampoule holding device with a plate (1) with a fixing device (5) for the blood ampoules (4) and a band (2), which is releasably connectable to the plate (1) to form a loop, **characterised in that** the fixing device includes a plurality of pairs, which are arranged adjacent to one another in the longitudinal direction of the plate, of webs (5), which project substantially perpendicularly from the plate, with hook shaped ends (6), which are directed towards one another and between which a respective ampoule (4) may be wedged, whereby a respective window is formed in the plate (1) between the pairs of webs (5), that formed above and/or below the pairs of webs (5) there is a respective projection (8), which has a trough-shaped edge for engagement with the wall of an ampoule (4), that the end section (16) of the band (2) has a sawtooth-shaped contour, with which the band (2) may be fixed in an opening (19), similar to a keyhole, in a lug (3) formed on the plate (1, 22) in order to form a loop of adjustable size, and that the blood ampoule holding device is manufactured in one piece in an injection moulding process from a rubber-like material.

2. A blood ampoule holding device as claimed in claim 1, **characterised in that** formed on the lower edge region of the plate (1, 22) there are engagement elements (9) for the ampoules (4), which afford circular openings (10) for the head region (11) of the ampoules (4).

3. A blood ampoule holding device as claimed in claim 1 or 2, **characterised in that** the formed on the plate (1) there is a pocket (12), into which a USB stick may be inserted as a gentle force fit.

4. A blood ampoule holding device as claimed in one of claims 1 to 3, **characterised in that** the plate (1) further has a double-walled section into which a patient checkcard (13) may be inserted.

5. A blood ampoule holding device as claimed in one of claims 1 to 4, **characterised in that** the plate (1) further includes a name field (14).

## Revendications

1. Dispositif de retenue d'ampoule de sang comportant une plaque (1) dotée d'un système de fixation (5) pour les ampoules de sang (4) et une lanière (2) qui peut être liée de façon détachable en une boucle à la plaque (1),
**caractérisé en ce que**
le système de fixation présente plusieurs paires disposées côte à côte dans le sens longitudinal de la plaque, de montants (5) dépassant essentiellement perpendiculairement de la plaque, avec des extrémités (6) en forme de crochets à orienter l'une sur l'autre, entre lesquelles peut être immobilisée respectivement une ampoule (4), respectivement une fenêtre étant évidée de la plaque (1) entre les paires de montants (5),
**en ce qu'**au-dessus ou au-dessous des paires de montants (5) est formée respectivement une proéminence (8) sur la plaque (1) qui a un bord en forme de cuvette par rapport à l'installation sur la paroi d'une ampoule (4),
**en ce que** le segment terminal (16) de la lanière (2) présente un contour en dents de scie avec lequel la lanière (2) peut être fixée dans un évidement (19) semblable à un trou de serrure, dans une patte (3) formée sur la plaque (1, 22) pour former une boucle de taille ajustable et **en ce que** le dispositif de retenue d'ampoule est fabriqué d'un seul tenant dans un procédé de moulage par injection à partir d'un matériau de type gomme.

2. Dispositif de retenue d'ampoule de sang selon la revendication 1,
**caractérisé en ce que**
sur le bord inférieur de la plaque (1, 22) sont formés des éléments d'appui (9) pour les ampoules (4) qui présentent des évidements circulaires (10) pour la zone de tête (11) des ampoules (4).

3. Dispositif de retenue d'ampoule de sang selon la revendication 1 ou 2,
**caractérisé en ce que**,
sur la plaque (1) est formée une poche (12) dans laquelle une clé USB peut être fichée par serrage.

4. Dispositif de retenue d'ampoule de sang selon l'une des revendications 1 à 3,
**caractérisé en ce que**
la plaque (1) présente en outre un segment à double paroi dans lequel une carte du patient (13) peut être insérée.

5. Dispositif de retenue d'ampoule de sang selon l'une des revendications 1 à 4,
**caractérisé en ce que**
la plaque (1) présente en outre un champ de nom (14).
